# EUROPÄISCHE PATENTSCHRIFT

(11) **EP 3 008 269 B1**
(45) Veröffentlichungstag und Bekanntmachung des Hinweises auf die Patenterteilung: **03.05.2017**
(21) Anmeldenummer: 14706625.2
(22) Anmeldetag: 26.02.2014
(51) Int. Cl.: E06B 3/663

(54) **ABSTANDSHALTER FÜR DREIFACHVERGLASUNGEN**
SPACER FOR TRIPLE GLAZING
ENTRETOISE POUR VITRAGES À TRIPLE ISOLATION

(30) Priorität: 14.06.2013 EP 13172003
(43) Veröffentlichungstag der Anmeldung: 20.04.2016
(73) Patentinhaber: Saint-Gobain Glass France, 92400 Courbevoie (FR)
(72) Erfinder: MAURER, Marc, F-60350 Saint Jean Aux Bois (FR); KUSTER, Hans-Werner, 52066 Aachen (DE); DUPUY-NAULET, Laure, 91840 Soisy sur Ecole (FR); HERVIEUX, Sebastien, F-60750 Choisy Au Bac (FR)
(74) Vertreter: Lendvai, Tomas
(86) Internationale Anmeldenummer: PCT/EP2014/053714
(87) Internationale Veröffentlichungsnummer: WO 2014/198429

(56) Entgegenhaltungen:
- EP-A2- 0 078 530
- EP-A2- 2 270 307
- US-A- 6 115 989

## Beschreibung

Die Erfindung betrifft einen Abstandshalter für Dreifachisolierverglasungen, eine Dreifachisolierverglasung, ein Verfahren zu deren Herstellung und deren Verwendung.

Die Wärmeleitfähigkeit von Glas ist etwa um den Faktor 2 bis 3 niedriger als die von Beton oder ähnlichen Baustoffen. Da Scheiben in den meisten Fällen jedoch deutlich dünner als vergleichbare Elemente aus Stein oder Beton ausgelegt sind, verlieren Gebäude dennoch häufig den größten Wärmeanteil über die Außenverglasung. Besonders deutlich wird dieser Effekt bei Hochhäusern mit teilweisen oder kompletten Glasfassaden. Die notwendigen Mehrkosten für Heizung und Klimaanlagen machen einen nicht zu unterschätzender Teil der Unterhaltungskosten eines Gebäudes aus. Zudem werden im Zuge strengerer Bauvorschriften niedrigere Kohlendioxid Emissionen gefordert. Ein wichtiger Lösungsansatz hierfür sind Dreifachisolierverglasungen, die vor allem im Zuge immer schneller steigender Rohstoffpreise und strengeren Umweltschutzauflagen nicht mehr aus dem Gebäudebau wegzudenken sind. Dreifachisolierverglasungen machen daher einen zunehmend größeren Teil der nach außen gerichteten Verglasungen aus.

Dreifachisolierverglasungen enthalten in der Regel drei Scheiben aus Glas oder polymeren Materialien, die über zwei einzelne Abstandshalter (Spacer) voneinander getrennt sind. Die beiden Außenscheiben sind dabei über jeweils eine Dichtung mit den benachbarten Abstandshaltern verbunden, während die mittlere Scheibe mit den Abstandshaltern verklebt ist. Bei Montage einer derartigen Dreifachverglasung gelten sehr geringe Toleranzvorgaben, da die beiden Abstandshalter in exakt der gleichen Höhe angebracht werden müssen. Somit ist die Montage von Dreifachverglasungen im Vergleich zu Doppelverglasungen wesentlich aufwändiger, da entweder zusätzliche Anlagenkomponenten für die Montage einer weiteren Scheibe bereitgestellt werden müssen oder ein zeitaufwändiger Mehrfachdurchlauf einer klassischen Anlage notwendig ist.

Das Wärmedämmvermögen von Dreifachisolierglas ist im Vergleich zu Einfach- oder Doppelverglasungen deutlich erhöht. Mit speziellen Beschichtungen, wie Low-E-Beschichtungen, kann dies noch weiter gesteigert und verbessert werden. Sogenannte Low-E-Beschichtungen bieten eine effektive Möglichkeit Infrarotstrahlung bereits vor Eintritt in den Wohnraum abzuschirmen und gleichzeitig Tageslicht hindurchzulassen. Low-E-Beschichtungen sind Wärmestrahlung reflektierende Beschichtungen, die einen erheblichen Teil der Infrarotstrahlung reflektieren, was im Sommer zu einer verringerten Erwärmung der Wohnräume führt. Die verschiedensten Low-E-Beschichtungen sind beispielsweise bekannt aus DE 10 2009 006 062 A1, WO 2007/101964 A1, EP 0 912 455 B1, DE 199 27 683 C1, EP 1 218 307 B1 und EP 1 917 222 B1. Derartige Low-E-Beschichtungen können nicht auf der mittleren Scheibe einer Dreifachverglasung nach dem Stand der Technik aufgebracht werden, da die Beschichtung bei Sonneneinstrahlung eine Erwärmung der Scheibe bedingt, die zu einem Versagen der Klebeverbindung zwischen mittlerer Scheibe und Abstandshaltern führt. Ferner erzeugt eine Verklebung der mittleren Scheibe mit Funktionsbeschichtung zusätzliche Spannungen. Zur Kompensation dieser Spannungen muss die mittlere Scheibe nach dem Stand der Technik vorgespannt werden.

EP 0 852 280 A1 offenbart einen Abstandshalter für Doppelisolierverglasungen. Der Abstandshalter umfasst eine Metall-Folie an der Verklebungsfläche und einen Glasfaseranteil im Kunststoff des Grundkörpers. Derartige Abstandshalter kommen häufig auch in Dreifachisolierverglasungen zum Einsatz, wobei ein erster Abstandshalter zwischen einer ersten äußeren Scheibe und der inneren Scheibe und ein zweiter Abstandshalter zwischen einer zweiten äußeren Scheibe und der inneren Scheibe montiert ist. Die beiden Abstandshalter müssen dabei deckungsgleich angebracht sein um ein optisch ansprechendes Erscheinungsbild zu gewährleisten.

Aus WO 2012 095 266 A1 ist eine Dreifachisolierverglasung mit einem Segment zur Aufnahme von Leitungen oder Beleuchtungsmitteln bekannt. Die erste Scheibe und die zweite Scheibe der Isolierverglasung sind über einen Abstandshalter verbunden, wobei in dem Zwischenraum dieser beiden Scheiben eine dritte Scheibe angeordnet ist, die über einen weiteren Abstandshalter mit der ersten Scheibe verbunden ist.

EP 2 584 135 A2 beschreibt eine Dreifachisolierverglasung umfassend eine erste und eine zweite Glasscheibe, die durch einen Abstandshalter getrennt sind, wobei zwischen diesen beiden Scheibe eine Kunststoffscheibe angeordnet ist. Die Kunststoffscheibe wird dabei durch weitere Abstandshalter zwischen den äußeren Glasscheiben gehalten. Die Abstandshalter der Kunststoffscheibe sind bevorzugt aus dem gleichen Material wie die Kunststoffscheibe selbst gefertigt. Da die Abstandshalter der Kunststoffscheibe nicht mit dem Abstandshalter zwischen erster und zweiter Scheibe verbunden sind, müssen alle drei Abstandshalter unabhängig voneinander positioniert werden.

Auch die aus WO 2012 095 266 A1 und EP 2 584 135 A2 bekannten Abstandshaltersysteme sind aufwändig in der Montage und erfordern eine sehr toleranzgenaue Montage der einzelnen Komponenten.

EP 2 270 307 A2 beschreibt einen Fensterflügel mit zwei äußeren Scheiben, einer mittleren Scheibe, einem Randabschlussprofil und zwei Aufnahmeprofilen. In eine Nut des Randabschlussprofils ist die mittlere Scheibe eingesetzt, so dass sich jeweils ein Aufnahmeprofil zwischen einer der äußeren Scheiben und der mittleren Scheibe befindet.

US 6,115,989 offenbart einen Abstandhalter nach dem Oberbegriff des Anspruchs 1 und weiter eine Mehrscheibenisolierverglasung, bei der eine mittlere Scheibe über ein Federprofil in einem U-förmigen Abstandshalter fixiert ist. Federprofil und Abstandshalter sind dabei mehrteilig ausgeformt, wobei das Federprofil in den Abstandshalter eingesetzt ist.

Aufgabe der vorliegenden Erfindung ist es, einen Abstandshalter für Dreifachverglasungen bereitzustellen, der eine vereinfachte Montage der Isolierverglasung ermöglicht und auch in Kombination mit Low-E-Beschichtungen auf der mittleren Scheibe einsetzbar ist, sowie ein wirtschaftliches Verfahren zur Montage einer Dreifachverglasung mit erfindungsgemäßem Abstandshalter bereitzustellen.

Die Aufgabe der vorliegenden Erfindung wird erfindungsgemäß durch einen Abstandshalter für Dreifachisolierverlasungen, ein Verfahren zu deren Montage und deren Verwendung nach den unabhängigen Ansprüchen 1, 15 und 17 gelöst. Bevorzugte Ausführungen der Erfindung gehen aus den Unteransprüchen hervor.

Der erfindungsgemäße Abstandshalter für Dreifachisolierverglasung umfasst mindestens einen polymeren Grundkörper, der eine erste Scheibenkontaktfläche und eine parallel dazu verlaufende zweite Scheibenkontaktfläche, eine erste Verglasungsinnenraumfläche, eine zweite Verglasungsinnenraumfläche und eine Außenfläche aufweist. In den polymeren Grundkörper ist eine Nut zur Aufnahme einer Scheibe eingebracht, die parallel zur ersten Scheibenkontaktfläche und zweiten Scheibenkontaktfläche verläuft. Die Nut verläuft zwischen der ersten Verglasungsinnenraumfläche und der zweiten Verglasungsinnenraumfläche und trennt diese voneinander. Oberhalb der ersten Verglasungsinnenraumfläche und/oder der zweiten Verglasungsinnenraumfläche befindet sich mindestens eine Feder, wobei mindestens eine Seitenflanke der Nut die mindestens eine Feder umfasst. Die Feder ist an dem der Nut abgewandten Ende fest mit dem polymeren Grundkörper verbunden, wobei die Feder und der polymere Grundkörper einstückig ausgeformt sind. Die Feder ist somit als einseitig eingespanntes Federelement ausgeführt. Die einteilige Ausführung der Feder und des polymeren Grundkörpers ist besonders vorteilhaft, da diese beiden Elemente direkt in einem Schritt gefertigt und gemeinsam montiert werden können. Ein unerwünschtes Verrutschen der beiden Elemente relativ zueinander ist damit nicht möglich.

Somit wird durch die Erfindung ein einteiliger doppelter Abstandshalter ("Doppelspacer") zur Verfügung gestellt, an dem alle drei Scheiben einer Dreifachverglasung fixiert werden können. Dabei sind die beiden äußeren Scheiben (erste Scheibe und zweite Scheibe) an den Scheibenkontaktflächen angebracht, während die mittlere Scheibe (dritte Scheibe) in die Nut eingesetzt ist. Die Feder dient der vereinfachten Montage der Verglasung, da die dritte (mittlere) Scheibe nach Anbringen einer der Außenscheiben (erste oder zweite Scheibe) über die Feder in die Nut eingeschoben werden kann. Dieser Fertigungsschritt kann direkt an einer industriellen Anlage erfolgen, eine Vorbereitung einzelner Komponenten ist nicht notwendig. Der erfindungsgemäße Abstandshalter ermöglicht dadurch eine wesentlich kostengünstigere und dennoch passgenaue Montage der Dreifachverglasung. Bei Einsatz des erfindungsgemäßen Doppelspacers ist ferner ein Verrutschen zweier Einzelspacer, wie sie nach dem Stand der Technik verwendet werden, unmöglich. Somit entfällt die zeitaufwändige Justierung einzelner Abstandshalter, die nach dem Stand der Technik unvermeidlich ist um deren deckungsgleiche Montage zu gewährleisten. Da der erfindungsgemäße Abstandshalter nur über zwei Scheibenkontaktflächen verfügt kann die Gasverlustrate der Isolierverglasung gegenüber einer Verglasung mit zwei einzelnen Abstandshaltern nach dem Stand der Technik um 50 % reduziert werden. Ferner können Fehlerraten durch Eintritt von Wasser über die Scheibenkontaktflächen ebenfalls gesenkt werden. Des Weiteren erfolgt die erfindungsgemäße Fixierung der dritten Scheibe durch eine Nut und nicht, wie nach dem Stand der Technik bekannt, durch eine Klebeverbindung. Somit ermöglicht der erfindungsgemäße Abstandshalter die Herstellung einer Dreifachverglasung mit einer Low-E-Beschichtung auf der dritten Scheibe, ohne dass ein Vorspannen der dritten Scheibe notwendig ist. Bei einer Klebeverbindung würde die durch die Low-E-Beschichtung bedingte Erwärmung der Scheibe ein Versagen der Klebeverbindung begünstigen. Ferner wäre ein Vorspannen der dritten Scheibe nötig um auftretende Spannungen zu kompensieren. Bei Verwendung des erfindungsgemäßen Abstandshalters entfällt jedoch der Vorspannprozess, wodurch eine weitere Kostenreduzierung erreicht werden kann. Durch die erfindungsgemäße spannungsfreie Fixierung in einer Nut kann ferner die Dicke und somit das Gewicht der dritten Scheibe vorteilhaft reduziert werden.

In einer bevorzugten Ausführungsform sind die Feder und der polymere Grundkörper coextrudiert. Dabei können die Feder und der Grundkörper trotz einteiliger Ausführung auch aus verschiedenen Materialien bestehen. Dies hat den Vorteil, dass für die Feder eine Materialkomposition mit höherer Flexibilität gewählt werden kann, während der Grundkörper aus einem im Vergleich steiferen Material besteht. Dadurch wird sowohl eine hohe mechanische Stabilität des Grundkörpers gewährleistet als auch das Einschieben der dritten Scheibe durch die verbesserte Flexibilität der Feder vereinfacht.

Der Federweg der Feder liegt innerhalb eines Freiraums, der sich zwischen der Feder und der darunter befindlichen Verglasungsinnenraumfläche befindet. Die Feder ist dabei in Richtung der unter ihr befindlichen Verglasungsinnenraumfläche elastisch verformbar. Wird die dritte Scheibe auf die Verglasungsinnenraumfläche mit Feder aufgesetzt und in Richtung der Nut verschoben, so federt die Feder in Richtung der darunterliegenden Verglasungsinnenraumfläche ein, so dass die Scheibe über die Feder in die Nut eingeschoben werden kann. Sobald die dritte Scheibe in die Nut eingerastet ist wirkt keine Kraft mehr auf die Feder, wodurch diese wieder zurück in ihre Ausgangsposition federt. In ihrer Ausgangsposition bildet die Feder eine Seitenflanke der Nut und trägt damit zur Fixierung der dritten Scheibe in der Nut bei.

Die erste Scheibenkontaktfläche und die zweite Scheibenkontaktfläche stellen die Seiten des Abstandshalters dar, an denen beim Einbau des Abstandshalters die Montage der äußeren Scheiben (erste Scheibe und zweite Scheibe) einer Isolierverglasung erfolgt. Die erste Scheibenkontaktfläche und die zweite Scheibenkontaktfläche verlaufen parallel zueinander.

Die Verglasungsinnenraumflächen sind als die Flächen des polymeren Grundkörpers definiert, die nach Einbau des Abstandshalters in einer Isolierverglasung in Richtung des Innenraums der Verglasung weisen. Die erste Verglasungsinnenraumfläche liegt dabei zwischen der ersten und der dritten Scheibe, während die zweite Verglasungsinnenraumfläche zwischen der dritten und der zweiten Scheibe angeordnet ist. Die Verglasungsinnenraumflächen müssen nicht als durchgehende Flächen ausgestaltet sein, sondern können auch unterbrochen sein, beispielsweise durch eine auf ihnen angebrachte Feder.

Die Außenfläche des polymeren Grundkörpers ist die den Verglasungsinnenraumflächen gegenüberliegende Seite, die vom Innenraum der Isolierverglasung weg in Richtung einer äußeren Isolierschicht weist. Die Außenfläche verläuft bevorzugt senkrecht zu den Scheibenkontaktflächen. In einer möglichen Ausführungsform sind die den Scheibenkontaktflächen nächstliegenden Abschnitte der Außenfläche in einem Winkel von bevorzugt 30° bis 60° zur Außenfläche in Richtung der Scheibenkontaktflächen geneigt. Diese abgewinkelte Geometrie verbessert die Stabilität des polymeren Grundkörpers und ermöglicht eine bessere Verklebung des erfindungsgemäßen Abstandshalters mit einer Isolationsfolie. Eine planare Außenfläche, die sich in ihrem gesamten Verlauf senkrecht zu den Scheibenkontaktflächen verhält, hat hingegen den Vorteil, dass die Dichtfläche zwischen Abstandshalter und Scheibenkontaktflächen maximiert wird und eine einfachere Formgebung den Produktionsprozess erleichtert.

Bevorzugt ist der polymere Grundkörper als Hohlprofil ausgestaltet, wobei einerseits eine Gewichtsreduktion im Vergleich zu einem massiv ausgeformten Abstandshalter möglich ist und andererseits die Hohlräume zur Aufnahme von weiteren Komponenten, wie beispielsweise eines Trockenmittels, zur Verfügung stehen. In einer bevorzugten Ausführungsform umfasst der polymere Grundkörper eine erste Hohlkammer und eine zweite Hohlkammer, wobei die erste Hohlkammer an die erste Verglasungsinnenraumfläche angrenzt und die zweite Hohlkammer an die zweite Verglasungsinnenraumfläche angrenzt. Eine oder beide Hohlkammern können sich unterhalb der Nut erstrecken und deren Bodenfläche bilden. Die Ausbildung zweier Hohlkammern ist vorteilhaft gegenüber einer einzelnen Hohlkammer, die sich über den gesamten polymeren Grundkörper erstreckt, da die Trennwand zwischen den beiden Hohlkammern sich positiv auf die Stabilität des Grundkörpers auswirkt. Sofern die Scheibenzwischenräume gasdicht voneinander abgeschlossen sind führt eine Beschädigung einer der beiden Hohlkammern des Weiteren nur zu einem Versagen eines Scheibenzwischenraums, während der zweite Scheibenzwischenraum unversehrt bleibt.

In einer bevorzugten Ausführungsform ist nur oberhalb einer der Verglasungsinnenraumflächen eine Feder angebracht, während die andere Verglasungsinnenraumfläche über keine Feder verfügt. Die Seitenflanken der Nut werden dabei auf der einen Seite von der Feder und auf der anderen Seite von der anderen Verglasungsinnenraumfläche gebildet. Eine Fixierung an drei Punkten ist dabei ausreichend, so dass die Wandung der Nut nicht durchgängig sein muss, sondern auch Unterbrechungen aufweisen kann. Dies ist beispielsweise zwischen dem von der Feder gebildeten Teil der Seitenflanke und der Bodenfläche der Nut der Fall, wobei sich unterhalb der Feder eine Aussparung in der Seitenflanke befindet.

Die Nut entspricht in ihrer Breite mindestens der Dicke der einzusetzenden Scheibe.

Bevorzugt ist die Nut breiter als die darin montierte Scheibe, so dass zusätzlich eine Einlage in die Nut eingesetzt werden kann, die ein Verrutschen der Scheibe und eine dadurch bedingte Geräuschentwicklung beim Öffnen und Schließen des Fensters verhindert. Die Einlage kompensiert des Weiteren die thermische Ausdehnung der dritten Scheibe bei Erwärmung, so dass unabhängig von den klimatischen Bedingungen eine spannungsfreie Fixierung gewährleistet ist. Ferner ist die Verwendung einer Einlage vorteilhaft in Bezug auf die Minimierung der Variantenvielfalt des Abstandshalters. Um die Variantenvielfalt möglichst gering zu halten und trotzdem eine variable Dicke der mittleren Scheibe zu ermöglichen kann ein Abstandshalter mit verschiedenen Einlagen eingesetzt werden. Die Variation der Einlage ist dabei bezüglich der Produktionskosten wesentlich günstiger als die Variation des Abstandshalters. Alternativ wäre auch denkbar die Einlage direkt an den polymeren Grundkörper anzuformen, beispielsweise indem beide Bauteile gemeinsam in einem Zweikomponentenspritzgussverfahren gefertigt werden.

In einer anderen bevorzugten Ausführungsform wird der erfindungsgemäße Abstandshalter ohne Einlage in der Nut montiert. In diesem Fall liegen die Seitenflanke der Feder und die Seitenflanke eines Verglasungsinnenraums direkt an der Scheibe an und fixieren diese spannungsfrei in ihrer Position. Eine Wärmeausdehnung der in der Nut eingesetzten Scheibe wird dabei besonders vorteilhaft durch die hohe Flexibilität der Feder kompensiert. In dieser Ausführungsform sind der erste Scheibenzwischenraum und der zweite Scheibenzwischenraum nicht luftdicht voneinander abgeschlossen. Dies hat den Vorteil, dass eine Luftzirkulation erzeugt werden kann, insbesondere wenn ein Druckausgleichssystem in den Abstandshalter integriert wird.

Der polymere Grundkörper weist bevorzugt entlang der Verglasungsinnenraumflächen eine Gesamtbreite von 10 mm bis 50 mm, besonders bevorzugt von 20 mm bis 36 mm, auf. Durch die Wahl der Breite der Verglasungsinnenraumflächen wird der Abstand zwischen erster und dritter Scheibe bzw. zwischen dritter und zweiter Scheibe bestimmt. Bevorzugt sind die Breiten der ersten Verglasungsinnenraumfläche und der zweiten Verglasungsinnenraumfläche gleich. Alternativ sind auch asymmetrische Abstandshalter möglich, bei denen die beiden Verglasungsinnenraumflächen unterschiedliche Breiten haben. Das genaue Abmaß der Verglasungsinnenraumflächen richtet sich nach den Dimensionen der Isolierverglasung und den gewünschten Scheibenzwischenraumgrößen.

Der polymere Grundkörper weist bevorzugt entlang der Scheibenkontaktflächen eine Höhe von 5 mm bis 15 mm, besonders bevorzugt von 5 mm bis 10 mm, auf.

Die Nut weist bevorzugt eine Tiefe von 1 mm bis 15 mm, besonders bevorzugt von 2 mm bis 4 mm auf. Dadurch kann eine stabile Fixierung der dritten Scheibe erreicht werden.

Die Wandstärke d des polymeren Grundkörpers beträgt 0,5 mm bis 15 mm, bevorzugt 0,5 mm bis 10 mm, besonders bevorzugt 0,7 mm bis 1 mm.

Der Abstandshalter umfasst bevorzugt eine Isolationsfolie auf der Außenfläche des polymeren Grundkörpers. Die Isolationsfolie umfasst mindestens eine polymere Schicht sowie eine metallische Schicht oder eine keramische Schicht. Dabei beträgt die Schichtdicke der polymeren Schicht zwischen 5 µm und 80 µm, während metallische Schichten und/oder keramische Schichten mit einer Dicke von 10 nm bis 200 nm eingesetzt werden. Innerhalb der genannten Schichtdicken wird eine besonders gute Dichtigkeit der Isolationsfolie erreicht.

Besonders bevorzugt enthält die Isolationsfolie mindestens zwei metallische Schichten und/oder keramische Schichten, die alternierend mit mindestens einer polymeren Schicht angeordnet sind. Bevorzugt werden die außen liegenden Schichten dabei von der polymeren Schicht gebildet. Die alternierenden Schichten der Isolationsfolie können auf die verschiedensten nach dem Stand der Technik bekannten Methoden verbunden bzw. aufeinander aufgetragen werden. Methoden zur Abscheidung metallischer oder keramischer Schichten sind dem Fachmann hinlänglich bekannt. Die Verwendung einer Isolationsfolie mit alternierender Schichtenabfolge ist besonders vorteilhaft im Hinblick auf die Dichtigkeit des Systems. Ein Fehler in einer der Schichten führt dabei nicht zu einem Funktionsverlust der Isolationsfolie. Im Vergleich dazu kann bei einer Einzelschicht bereits ein kleiner Defekt zu einem vollständigen Versagen führen. Des Weiteren ist die Auftragung mehrerer dünner Schichten im Vergleich zu einer dicken Schicht vorteilhaft, da mit steigender Schichtdicke die Gefahr interner Haftungsprobleme ansteigt. Ferner verfügen dickere Schichten über eine höhere Leitfähigkeit, so dass eine derartige Folie thermodynamisch weniger geeignet ist.

Die polymere Schicht umfasst bevorzugt Polyethylenterephthalat, Ethylenvinylalkohol, Polyvinylidenchlorid, Polyamide, Polyethylen, Polypropylen, Silikone, Acrylonitrile, Polyacrylate, Polymethylacrylate und/oder Copolymere oder Gemische davon. Die metallische Schicht enthält bevorzugt Eisen, Aluminium, Silber, Kupfer, Gold, Chrom und/oder Legierungen oder Gemische davon. Die keramische Schicht enthält bevorzugt Siliziumoxide und/oder Siliziumnitride.

Die Isolationsfolie weist bevorzugt eine Gaspermeation kleiner als 0,001 g/(m² h) auf.

Der Verbund aus polymerem Grundkörper und Isolationsfolie weist bevorzugt einen PSI Wert kleiner(gleich) als 0,05 W/mK, besonders bevorzugt kleiner(gleich) als 0,035 W/mK auf. Die Isolationsfolie kann auf dem polymeren Grundkörper aufgebracht werden, beispielsweise geklebt werden. Alternativ kann die Isolationsfolie mit dem Grundkörper zusammen coextrudiert werden.

Der polymere Grundkörper enthält bevorzugt ein Trockenmittel, bevorzugt Kieselgele, Molekularsiebe, CaCl₂, Na₂SO₄, Aktivkohle, Silikate, Bentonite, Zeolithe und/oder Gemische davon. Das Trockenmittel ist bevorzugt in den Grundkörper eingearbeitet. Besonders bevorzugt befindet sich das Trockenmittel in der ersten und zweiten Hohlkammer des Grundkörpers.

In einer bevorzugten Ausführungsform weisen die erste Verglasungsinnenraumfläche und/oder die zweite Verglasungsinnenraumfläche mindestens eine Öffnung auf. Bevorzugt sind mehrere Öffnungen an beiden Verglasungsinnenraumflächen angebracht. Die Gesamtzahl der Öffnungen hängt dabei von der Größe der Isolierverglasung ab. Die Öffnungen verbinden die Hohlkammern mit den Scheibenzwischenräumen, wodurch ein Gasaustausch zwischen diesen möglich wird. Dadurch wird eine Aufnahme von Luftfeuchtigkeit durch ein in den Hohlkammern befindliches Trockenmittel erlaubt und somit ein Beschlagen der Scheiben verhindert. Sofern eine Einlage in die Nut eingesetzt wird ist der Gasraum unterhalb der Feder vom oberhalb der Feder befindlichen Scheibenzwischenraum abgeschlossen. In einer derartigen Ausführungsform sollten die Öffnungen somit nicht in die unterhalb der Feder befindliche Verglasungsinnenraumfläche eingebracht werden, sondern in einen neben der Feder angeordneten Teil der Verglasungsinnenraumfläche. Die Öffnungen sind bevorzugt als Schlitze ausgeführt, besonders bevorzugt als Schlitze mit einer Breite von 0,2 mm und einer Länge von 2 mm. Die Schlitze gewährleisten einen optimalen Luftaustausch ohne dass Trockenmittel aus den Hohlkammern in die Scheibenzwischenräume eindringen kann.

Der polymere Grundkörper enthält bevorzugt Polyethylen (PE), Polycarbonate (PC), Polypropylen (PP), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), PET/PC, PBT/PC und/oder Copolymere oder Gemische davon, besonders bevorzugt Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), Polypropylen (PP), PET/PC, PBT/PC und/oder Copolymere oder Gemische davon.

Bevorzugt ist der polymere Grundkörper glasfaserverstärkt. Durch die Wahl des Glasfaseranteils im Grundkörper kann der Wärmeausdehnungskoeffizient des Grundkörpers variiert und angepasst werden. Durch Anpassung des Wärmeausdehnungskoeffizienten des polymeren Grundkörpers und der Isolationsfolie lassen sich temperaturbedingte Spannungen zwischen den unterschiedlichen Materialien und ein Abplatzen der Isolationsfolie vermeiden. Der Grundkörper weist bevorzugt einen Glasfaseranteil von 20 % bis 50 %, besonders bevorzugt von 30 % bis 40 % auf. Der Glasfaseranteil im polymeren Grundkörper verbessert gleichzeitig die Festigkeit und Stabilität.

In einer möglichen Ausführungsform entspricht die Materialzusammensetzung der Feder der Materialzusammensetzung des polymeren Grundkörpers.

In einer anderen bevorzugten Ausführungsform unterscheidet sich die Materialzusammensetzung der Feder von der Materialzusammensetzung des polymeren Grundkörpers. Dabei können die gewählten Materialien gezielt auf die mechanischen Anforderungen der Bauteile abgestimmt werden. So wird für die Feder bevorzugt eine Materialzusammensetzung höherer Flexibilität gewählt als für den polymeren Grundkörper. Die Feder enthält bevorzugt Polyethylen (PE), Polycarbonate (PC), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), Polypropylen (PP), PET/PC, PBT/PC, thermoplastisches Polyurethan (TPU), Ethylen-Propylen-Dien-Kautschuk (EPDM) und/oder Copolymere oder Gemische davon, besonders bevorzugt thermoplastisches Polyurethan (TPU), Ethylen-Propylen-Dien-Kautschuk (EPDM) und/oder Copolymere oder Gemische davon. Bei unterschiedlichen Materialzusammensetzungen des polymeren Grundkörpers und der Feder enthält die Feder bevorzugt keine Glasfasern, wodurch die Flexibilität der Feder im Vergleich zum Grundkörper weiter erhöht wird.

Bei einer unterschiedlichen Materialzusammensetzung der Feder und des polymeren Grundkörpers werden diese bevorzugt gemeinsam coextrudiert.

Die Erfindung umfasst des Weiteren eine Isolierverglasung mit mindestens einer ersten Scheibe, einer zweiten Scheibe und einer dritten Scheibe und einem umlaufenden die Scheiben umfassenden erfindungsgemäßen Abstandshalter. Die erste Scheibe liegt dabei an der ersten Scheibenkontaktfläche des Abstandshalters an, während die zweite Scheibe an der zweiten Scheibenkontaktfläche anliegt. Die dritte Scheibe ist in die Nut des Abstandshalters eingesetzt.

An den Ecken der Isolierverglasung sind die Abstandshalter bevorzugt über Eckverbinder miteinander verknüpft. Derartige Eckverbinder können beispielsweise als Kunststoffformteil mit Dichtung ausgeführt sein, in dem zwei mit einem Gärungsschnitt versehene Abstandshalter zusammenstoßen. Grundsätzlich sind verschiedenste Geometrien der Isolierverglasung möglich, beispielsweise rechteckige, trapezförmige und abgerundete Formen. Zur Herstellung runder Geometrien kann der erfindungsgemäße Abstandshalter beispielsweise im erwärmten Zustand gebogen werden.

Die Scheiben der Isolierverglasung sind mit dem Abstandshalter über eine Dichtung verbunden. Zwischen der ersten Scheibe und der ersten Scheibenkontaktfläche und/oder der zweiten Scheibe und der zweiten Scheibenkontaktfläche ist dazu eine Dichtung angebracht. Die Dichtung umfasst bevorzugt ein Polymer oder silanmodifiziertes Polymer, besonders bevorzugt organische Polysulfide, Silikone, raumtemperaturvernetzenden Silikonkautschuk, hochtemperaturvernetzenden Silikonkautschuk, peroxidischvernetzten Silikonkautschuk und/oder additions-vernetzten-Silikonkautschuk, Polyurethane, Butylkautschuk und/oder Polyacrylate.

Im Randbereich zwischen der Außenfläche des erfindungsgemäßen Abstandshalters und den äußeren Kanten der Scheiben ist umlaufend eine äußere Isolierung eingefüllt. Als äußere Isolierung wird beispielsweise eine plastische Abdichtmasse verwendet. Bevorzugt enthält die äußere Isolierung Polymere oder silanmodifizierte Polymere, besonders bevorzugt organische Polysulfide, Silikone, raumtemperturvernetzenden (RTV) Silikonkautschuk, hochtemperturvernetzenden (HTV) Silikonkautschuk, peroxidischvernetzten Silikonkautschuk und/oder additionsvernetzten Silikonkautschuk, Polyurethane, Buthylkautschuk und/oder Polyacrylate.

Die erste Scheibe, die zweite Scheibe und/oder die dritte Scheibe der Isolierverglasung enthalten bevorzugt Glas und/oder Polymere, besonders bevorzugt Quarzglas, Borosilikatglas, Kalk-Natron-Glas, Polymethylmethacrylat und/oder Gemische davon.

Die erste Scheibe und die zweite Scheibe verfügen über eine Dicke von 2 mm bis 50 mm, bevorzugt 3 mm bis 16 mm, wobei beide Scheiben auch unterschiedliche Dicken haben können. Die dritte Scheibe hat eine Dicke von 1 mm bis 4 mm, bevorzugt von 1 mm bis 3 mm und besonders bevorzugt von 1,5 mm bis 3 mm. Der erfindungsgemäße Abstandshalter ermöglicht durch die spannungsfreie Fixierung eine vorteilhafte Reduzierung der Dicke der dritten Scheibe bei gleichbleibender Stabilität der Verglasung. Bevorzugt ist die Dicke der dritten Scheibe geringer als die Dicken der ersten und zweiten Scheibe. In einer möglichen Ausführungsform beträgt die Dicke der ersten Scheibe 3 mm, die Dicke der zweiten Scheibe 4 mm und die Dicke der dritten Scheibe 2 mm. Eine solche asymmetrische Kombination der Scheibendicken führt zu einer erheblichen Verbesserung der akustischen Dämpfung.

Die Isolierverglasung ist mit einem Schutzgas, bevorzugt mit einem Edelgas, vorzugsweise Argon oder Krypton befüllt, die den Wärmeübergangswert im Isolierverglasungszwischenraum reduzieren.

Die dritte Scheibe der Isolierverglasung weist bevorzugt eine Low-E-Beschichtung auf.

Die dritte Scheibe der Isolierverglasung ist bevorzugt nicht vorgespannt.

In einer weiteren Ausführungsform umfasst die Isolierverglasung mehr als drei Scheiben. Dabei kann der Abstandshalter mehrere Nuten enthalten, die weitere Scheiben aufnehmen können. Alternativ könnten auch mehrere Scheiben als Verbundglasscheibe ausgebildet sein.

Die Erfindung umfasst ferner ein Verfahren zur Herstellung einer erfindungsgemäßen Isolierverglasung umfassend die Schritte:
a) Anbringen einer ersten Scheibe auf der ersten Scheibenkontaktfläche eines Abstandshalters oder einer zweiten Scheibe auf der zweiten Scheibenkontaktfläche des Abstandshalters,
b) Einschieben einer dritten Scheibe über die Feder in die Nut des Abstandshalters,
c) Anbringen einer ersten Scheibe auf der ersten Scheibenkontaktfläche des Abstandshalters oder einer zweiten Scheibe auf der zweiten Scheibenkontaktfläche des Abstandshalters und
d) Verpressen der Anordnung mindestens umfassend die erste Scheibe, die zweite Scheibe, die dritte Scheibe und den Abstandshalter.

Die Reihenfolge der Montage der ersten Scheibe und der zweiten Scheibe hängt dabei von der Position der Feder ab und sollte so erfolgen, dass die Feder nach Verfahrensschritt a) noch zugänglich ist. Befindet sich die Feder oberhalb der ersten Verglasungsinnenraumfläche, so wird zunächst die zweite Scheibe an der zweiten Scheibenkontaktfläche angebracht. Sofern die Feder oberhalb der zweiten Verglasungsinnenraumfläche positioniert ist muss in Schritt a) die erste Scheibe auf der ersten Scheibenkontaktfläche montiert werden. Sollte der Abstandshalter Federn über beiden Verglasungsinnenraumflächen umfassen spielt die Reihenfolge der Montage keine Rolle.

Das erfindungsgemäße Verfahren ist besonders vorteilhaft im Hinblick auf eine gesteigerte Effizienz und eine Kostensenkung. Nach dem Stand der Technik werden zur Montage einer Dreifachverglasung mehrere Abstandshalter oder mehrere einzelne Bauteile eines Abstandshalters benötigt. Die passgenaue Justierung dieser Bauteile ist zeitaufwändig und kann nicht auf einer klassischen Doppelverglasungsanlage erfolgen. Ferner ist auch bei Verwendung von Low-E- oder anderen Funktionsbeschichtungen auf der dritten Scheibe nach dem erfindungsgemäßen Verfahren kein Vorspannen der dritten Scheibe notwendig, da der erfindungsgemäße Abstandshalter die Scheibe spannungsfrei in ihrem Umfang fixiert. Darüber hinausgehend kann die dritte Scheibe direkt in einer klassischen dem Fachmann bekannten Doppelverglasungsanlage in den Abstandshalter eingeschoben werden. Eine manuelle Vormontage der Bauteile, die kostspielige Installation zusätzlicher Anlagenkomponenten oder auch ein Zeitverlust bei Mehrfachdurchlauf einer Anlage können somit vermieden werden. Durch den erfindungsgemäßen Abstandshalter kann die Herstellung einer Dreifachverglasung demnach erheblich vereinfacht werden.

Bevorzugt werden die Scheibenzwischenräume zwischen erster Scheibe und dritter Scheibe sowie zwischen zweiter Scheibe und dritter Scheibe vor dem Verpressen der Scheibenanordnung mit einem Schutzgas gefüllt.

Die Erfindung umfasst des Weiteren die Verwendung eines erfindungsgemäßen Abstandshalters in Mehrfachverglasungen, bevorzugt in Isolierverglasungen, besonders bevorzugt in Dreifachisolierverglasungen.

Im Folgenden wird die Erfindung anhand von Zeichnungen näher erläutert. Die Zeichnungen sind rein schematische Darstellungen und nicht maßstabsgetreu. Sie schränken die Erfindung in keiner Weise ein. Es zeigen:
Figur 1 eine mögliche Ausführungsform des erfindungsgemäßen Abstandshalters,
Figur 2 einen Querschnitt der erfindungsgemäßen Isolierverglasung und
Figur 3 ein Flussdiagramm einer möglichen Ausführungsform des erfindungsgemäßen Verfahrens.

Figur 1 zeigt einen Querschnitt des erfindungsgemäßen Abstandshalters (I). Der glasfaserverstärkte polymere Grundkörper (1) umfasst eine erste Scheibenkontaktfläche (2.1), eine parallel dazu verlaufende zweite Scheibenkontaktfläche (2.2), eine erste Verglasungsinnenraumfläche (3.1), eine zweite Verglasungsinnenraumfläche (3.2) und eine Außenfläche (4). Zwischen der Außenfläche (4) und der ersten Verglasungsinnenraumfläche (3.1) befindet sich eine erste Hohlkammer (5.1), während eine zweite Hohlkammer (5.2) zwischen der Außenfläche und der zweiten Verglasungsinnenraumfläche (3.2) angeordnet ist. Zwischen der ersten Verglasungsinnenraumfläche (3.1) und der zweiten Verglasungsinnenraumfläche (3.2) verläuft eine Nut (6), die parallel zur ersten Scheibenkontaktfläche (2.1) und zweiten Scheibenkontaktfläche (2.2) angeordnet ist. Oberhalb der der ersten Verglasungsinnenraumfläche (3.1) befindet sich eine Feder (18), deren Federweg innerhalb eines Freiraums (19) zwischen der Feder (18) und der ersten Verglasungsinnenraumfläche (3.1) liegt. Die beiden Seitenflanken (7) der Nut werden einerseits von der Feder (18) und andererseits von der zweiten Verglasungsinnenraumfläche gebildet. Die Bodenfläche der Nut (6) grenzt an die erste Hohlkammer (5.1) sowie die zweite Hohlkammer (5.2). Die Außenfläche (4) des Abstandshalters (I) verläuft senkrecht zu den Scheibenkontaktflächen (2.1, 2.2). Der polymere Grundkörper (1) und die Feder (18) enthalten Styrol-Acryl-Nitryl (SAN) mit etwa 35 Gew. % Glasfaser. Alternativ können der polymere Grundkörper (1) und die Feder (18) auch Polypropylen (PP) mit etwa 40 % Glasfaser enthalten. Die Verglasungsinnenraumflächen (3.1, 3.2) weisen in regelmäßigen Abständen Öffnungen (8) auf, die die Hohlkammern (5.1, 5.2) mit dem oberhalb der Verglasungsinnenraumflächen (3.1, 3.2) liegenden Luftraum verbinden. Der Abstandshalter (I) hat eine Höhe von 8,5 mm und eine Gesamtbreite von 34 mm. Die Nut (6) besitzt eine Tiefe von 3 mm, während die erste Verglasungsinnenraumfläche (3.1) 16 mm und die zweite Verglasungsinnenraumfläche (3.2) 16 mm breit ist. Die Gesamtbreite des Abstandshalters (I) ergibt sich dabei als Summe der Breiten der Verglasungsinnenraumflächen (3.1, 3.2) und der Dicke der in die Nut (6) einzusetzenden dritten Scheibe (15) mit Einlage (9).

In einer weiteren bevorzugten Ausführungsform von Figur 1 enthält der polymere Grundkörper (1) Polypropylen (PP) mit etwa 40 Gew.-% Glasfaser, während die Feder (18) thermoplastisches Polyurethan ohne Glasfaser umfasst. Die Feder (18) und der polymere Grundkörper (1) sind dabei coextrudiert. Der übrige Aufbau des Abstandshalters entspricht dem bereits für Figur 1 beschriebenen.

Figur 2 zeigt einen Querschnitt der erfindungsgemäßen Isolierverglasung mit einem Abstandshalter (I) gemäß Figur 1. Die erste Scheibe (13) der Dreifachisolierverglasung ist dabei über eine Dichtung (10) mit der ersten Scheibenkontaktfläche (2.1) des Abstandshalters (I) verbunden, während die zweite Scheibe (14) über eine Dichtung (10) mit der zweiten Scheibenkontaktfläche (2.2) verbunden ist. Die Dichtung (10) besteht aus Butylkautschuk. In die Nut (6) des Abstandshalters ist eine dritte Scheibe (15) über eine Einlage (9) eingesetzt. Die Einlage (9) umschließt die Kante der dritten Scheibe (15) und passt sich bündig in die Nut (6) ein. Die Einlage (9) besteht aus Ethylen-Propylen-Dien-Kautschuk. Die Einlage (9) fixiert die dritte Scheibe (15) spannungsfrei und kompensiert eine Wärmeausdehnung der Scheibe. Des Weiteren verhindert die Einlage (9) eine Geräuschentwicklung durch Verrutschen der dritten Scheibe (15). Der Zwischenraum zwischen erster Scheibe (13) und dritter Scheibe (15) ist dabei als der erste Scheibenzwischenraum (17.1) und der Raum zwischen dritter Scheibe (15) und zweiter Scheibe (14) als der zweite Scheibenzwischenraum (17.2) definiert. Die erste Verglasungsinnenraumfläche (3.1) des Abstandshalters (I) liegt dabei im ersten Scheibenzwischenraum (17.1), während die zweite Verglasungsinnenraumfläche (3.2) im zweiten Scheibenzwischenraum (17.2) angeordnet ist. Über die Öffnungen (8) in den Verglasungsinnenraumflächen (3.1, 3.2) sind die Scheibenzwischenräume (17.1, 17.2) mit der jeweils darunter liegenden Hohlkammer (5.1, 5.2) verbunden. In den Hohlkammern befindet sich ein Trockenmittel (11), das aus Molekularsieb besteht. Durch die Öffnungen (8) findet ein Gasaustausch zwischen den Hohlkammern (5.1, 5.2) und den Scheibenzwischenräumen (17.1, 17.2) statt, wobei das Trockenmittel (11) die Luftfeuchtigkeit aus den Scheibenzwischenräumen (17.1, 17.2) entzieht. Auf der Außenfläche (4) des Abstandshalters (I) ist eine Isolationsfolie (12) aufgebracht, die den Wärmeübergang durch den polymeren Grundkörper (1) in die Scheibenzwischenräume (17) vermindert. Die Isolationsfolie (12) kann beispielsweise mit einem Polyurethan-Schmelzklebstoff auf dem polymeren Grundkörper (1) befestigt werden. Die Isolationsfolie (12) umfasst vier polymere Schichten aus Polyethylenterephthalat mit einer Dicke von 12 µm und drei metallische Schichten aus Aluminium mit einer Dicke von 50 nm. Die metallischen Schichten und die polymeren Schichten sind dabei jeweils alternierend angebracht, wobei die beiden äußeren Lagen von polymeren Schichten gebildet werden. Die erste Scheibe (13) und die zweite Scheibe (14) ragen über den Abstandshalter (I) hinaus, so dass ein umlaufender Randbereich entsteht, der mit einer äußeren Isolierung (16) verfüllt ist. Diese äußere Isolierung (16) wird von einem organischen Polysulfid gebildet. Die erste Scheibe (13) und die zweite Scheibe (14) bestehen aus Kalk-Natron-Glas mit einer Dicke von 3 mm, während die dritte Scheibe (15) von Kalk-Natron-Glas mit einer Dicke von 2 mm gebildet wird.

Figur 3 zeigt ein Flussdiagramm einer möglichen Ausführungsform des erfindungsgemäßen Verfahrens. Zunächst wird aus vier einzelnen Abstandshaltern (I) ein rechteckiges Abstandshalterprofil geformt, wobei die Ecken des Abstandshalters (I) versiegelt werden. Dieses Versiegeln erfolgt durch Verschweißen, beispielsweise Ultraschallverschweißen, oder alternativ durch die Verwendung von Eckverbindern. Auf der ersten Scheibenkontaktfläche (2.1) und der zweiten Scheibenkontaktfläche (2.2) des Abstandshalters (I) wird daraufhin eine Dichtung (10) angebracht. Die erste Scheibe (13) wird an der ersten Scheibenkontaktfläche (2.1) angebracht und die dritte Scheibe (15) wird danach über die Feder (18) in die Nut (6) eingeschoben. Optional kann vor der Montage der dritten Scheibe (15) eine Einlage (9) an den Kanten der dritten Scheibe (15) angebracht werden. Die zweite Scheibe (14) wird daraufhin an der zweiten Scheibenkontaktfläche (2.2) des Abstandshalters (I) angebracht und die Scheibenanordnung wird miteinander verpresst. Optional kann vor dem Verpressen ein Schutzgas in die Scheibenzwischenräume (17.1, 17.2) eingebracht werden. Eine Vormontage der dritten Scheibe oder ein mehrfaches Durchlaufen der Anlage ist nicht notwendig, da das erfindungsgemäße Verfahren eine Montage der dritten Scheibe (15) direkt in einer klassischen industriellen Doppelverglasungsanlage ermöglicht. Eine derartige Vereinfachung des Produktionsprozesses führt ferner zu einer enormen Kostenersparnis.

### Bezugszeichenliste

- I: Abstandshalter
- 1: polymerer Grundkörper
- 2: Scheibenkontaktflächen
- 2.1: erste Scheibenkontaktfläche
- 2.2: zweite Scheibenkontaktfläche
- 3: Verglasungsinnenraumflächen
- 3.1: erste Verglasungsinnenraumfläche
- 3.2: zweite Verglasungsinnenraumfläche
- 4: Außenfläche
- 5: Kammern
- 5.1: erste Kammer
- 5.2: zweite Kammer
- 6: Nut
- 7: Seitenflanken
- 8: Öffnungen
- 9: Einlage
- 10: Dichtung
- 11: Trockenmittel
- 12: Isolationsfolie
- 13: erste Scheibe
- 14: zweite Scheibe
- 15: dritte Scheibe
- 16: äußere Isolierschicht
- 17: Scheibenzwischenräume
- 17.1: erster Scheibenzwischenraum
- 17.2: zweiter Scheibenzwischenraum
- 18: Feder
- 19: Freiraum

## Patentansprüche

1. Abstandshalter (I) für Dreifachisolierverglasungen mindestens umfassend einen polymeren Grundkörper (1) umfassend eine erste Scheibenkontaktfläche (2.1) und eine parallel dazu verlaufende zweite Scheibenkontaktfläche (2.2), eine erste Verglasungsinnenraumfläche (3.1), eine zweite Verglasungsinnenraumfläche (3.2) und eine Außenfläche (4),
wobei
- eine Nut (6), zur Aufnahme einer Scheibe parallel zur ersten Scheibenkontaktfläche (2.1) und zweiten Scheibenkontaktfläche (2.2) zwischen der ersten Verglasungsinnenraumfläche (3.1) und der zweiten Verglasungsinnenraumfläche (3.2) verläuft,
- sich mindestens eine Feder (18) oberhalb der ersten Verglasungsinnenraumfläche (3.1) und/oder zweiten Verglasungsinnenraumfläche (3.2) befindet,
- mindestens eine Seitenflanke (7) der Nut (6) die Feder (18) umfasst, **dadurch gekennzeichnet, dass**
- die Feder (18) und der polymere Grundkörper (1) einstückig ausgeformt sind.

2. Abstandshalter (I) für Dreifachisolierverglasungen nach Anspruch 1, wobei die Feder (18) und der polymere Grundkörper (1) coextrudiert sind.

3. Abstandshalter (I) für Dreifachisolierverglasungen nach Anspruch 1 oder 2, wobei der Federweg der Feder (18) innerhalb eines Freiraums (19) zwischen der Feder (18) und der ersten Verglasungsinnenraumfläche (3.1) oder zweiten Verglasungsinnenraumfläche (3.2) liegt.

4. Abstandshalter (I) für Dreifachisolierverglasungen nach einem der Ansprüche 1 bis 3, wobei der polymere Grundkörper (1) mindestens eine Hohlkammer (5), bevorzugt mindestens eine erste Hohlkammer (5.1), die an die erste Verglasungsinnenraumfläche (3.1) angrenzt, und eine zweite Hohlkammer (5.2), die an die zweite Verglasungsinnenraumfläche (3.2) angrenzt, enthält.

5. Abstandshalter (I) für Dreifachisolierverglasungen nach einem der Ansprüche 1 bis 4, wobei eine Isolationsfolie (12) auf der Außenfläche (4) des polymeren Grundkörpers (1) aufgebracht ist, die mindestens eine polymere Schicht sowie eine metallische Schicht oder eine keramische Schicht, bevorzugt mindestens zwei metallische Schichten und/oder keramische Schichten, die alternierend mit mindestens einer polymeren Schicht (2b) angeordnet sind, umfasst.

6. Abstandshalter (I) für Dreifachisolierverglasungen nach einem der Ansprüche 1 bis 5, wobei der polymere Grundkörper (1) ein Trockenmittel (11), bevorzugt Kieselgele, Molekularsiebe, CaCl₂, Na₂SO₄, Aktivkohle, Silikate, Bentonite, Zeolithe und/oder Gemische davon enthält.

7. Abstandshalter (I) für Dreifachisolierverglasungen nach einem der Ansprüche 1 bis 6, wobei die erste Verglasungsinnenraumfläche (3.1) und/oder die zweite Verglasungsinnenraumfläche (3.2) mindestens eine, bevorzugt mehrere Öffnungen (8) aufweisen, die die Hohlkammer (5) mit den Scheibenzwischenräumen (17.1, 17.2) verbinden.

8. Abstandshalter (I) für Dreifachisolierverglasungen nach einem der Ansprüche 1 bis 7, wobei der polymere Grundkörper (1) Polyethylen (PE), Polycarbonate (PC), Polypropylen (PP), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), bevorzugt Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), PET/PC, PBT/PC und/oder Copolymere oder Gemische davon enthält.

9. Abstandshalter (I) für Dreifachisolierverglasungen nach einem der Ansprüche 1 bis 8, wobei die Materialzusammensetzung der Feder (18) der Materialzusammensetzung des polymeren Grundkörpers (1) entspricht.

10. Abstandshalter (I) für Dreifachisolierverglasungen nach einem der Ansprüche 1 bis 8, wobei die Feder (18) Polyethylen (PE), Polycarbonate (PC), Polystyrol, Polybutadien, Polynitrile, Polyester, Polyurethane, Polymethylmetacrylate, Polyacrylate, Polyamide, Polyethylenterephthalat (PET), Polybutylenterephthalat (PBT), Acrylnitril-Butadien-Styrol (ABS), Acrylester-Styrol-Acrylnitril (ASA), Acrylnitril-Butadien-Styrol/Polycarbonat (ABS/PC), Styrol-Acrylnitril (SAN), Polypropylen (PP), PET/PC, PBT/PC, thermoplastisches Polyurethan (TPU), Ethylen-Propylen-Dien-Kautschuk (EPDM) und/oder Copolymere oder Gemische davon, bevorzugt thermoplastisches Polyurethan (TPU), Ethylen-Propylen-Dien-Kautschuk (EPDM) und/oder Copolymere oder Gemische davon enthält.

11. Isolierverglasung mindestens umfassend eine erste Scheibe (13), eine zweite Scheibe (14) und eine dritte Scheibe (15) und einen die Scheiben umfassenden umlaufenden Abstandshalter (I) nach einem der Ansprüche 1 bis 10,
wobei
- die erste Scheibe (13) an der ersten Scheibenkontaktfläche (2.1) anliegt,
- die zweite Scheibe (14) an der zweiten Scheibenkontaktfläche (2.2) anliegt und
- die dritte Scheibe (15) in die Nut (6) des Abstandshalters (I) eingesetzt ist.

12. Isolierverglasung nach Anspruch 11, wobei die dritte Scheibe (15) über eine Einlage (9) in die Nut (6) eingesetzt ist und die Einlage (9) bevorzugt ein Elastomer, besonders bevorzugt Ethylen-Propylen-Dien-Kautschuk, umfasst.

13. Isolierverglasung nach einem der Ansprüche 11 bis 12, wobei zwischen der ersten Scheibe (13) und der ersten Scheibenkontaktfläche (2.1) und/oder der zweiten Scheibe (14) und der zweiten Scheibenkontaktfläche (2.2) eine Dichtung (10) angebracht ist und die Dichtung (10) bevorzugt ein Polymer oder silanmodifiziertes Polymer, besonders bevorzugt organische Polysulfide, Silikone, raumtemperaturvernetzenden Silikonkautschuk, hochtemperaturvernetzenden Silikonkautschuk, peroxidischvernetzten Silikonkautschuk und/oder additionsvernetzten-Silikonkautschuk, Polyurethane, Butylkautschuk und/oder Polyacrylate, umfasst.

14. Isolierverglasung nach einem der Ansprüche 11 bis 13, wobei die erste Scheibe (13), die zweite Scheibe (14) und/oder die dritte Scheibe (15) bevorzugt Glas und/oder Polymere, bevorzugt Quarzglas, Borosilikatglas, Kalk-Natron-Glas, Polymethylmethacrylat und/oder Gemische davon, enthalten.

15. Verfahren zur Herstellung einer Isolierverglasung nach einem der Ansprüche 11 bis 14, wobei zumindest
a) die erste Scheibe (13) auf der ersten Scheibenkontaktfläche (2.1) des Abstandshalters (I) oder die zweite Scheibe (14) auf der zweiten Scheibenkontaktfläche (14) des Abstandshalters (I) angebracht wird,
b) die dritte Scheibe (15) über die Feder (18) in die Nut (6) des Abstandshalters (I) eingeschoben wird,
c) die erste Scheibe (13) auf der ersten Scheibenkontaktfläche (2.1) des Abstandshalters (I) oder die zweite Scheibe (14) auf der zweiten Scheibenkontaktfläche (2.2) des Abstandshalters (I) angebracht wird und
d) die Anordnung mindestens umfassend die erste Scheibe (13), die zweite Scheibe (14), die dritte Scheibe (15) und den Abstandshalter (I), miteinander verpresst wird.

16. Verfahren nach Anspruch 15, wobei die Scheibenzwischenräume (17.1, 17.2) zwischen erster Scheibe (13) und dritter Scheibe (15) sowie zwischen zweiter Scheibe (14) und dritter Scheibe (15) mit einem Schutzgas gefüllt werden.

17. Verwendung eines Abstandshalters (I) nach einem der Ansprüche 1 bis 10 in Dreifachisolierverglasungen.

## Claims

1. Spacer (I) for triple insulating glazing units comprising at least one polymeric main body (1) comprising a first pane contact surface (2.1) and a second pane contact surface (2.2) running parallel thereto, one first glazing interior surface (3.1), one second glazing interior surface (3.2), and one outer surface (4),
wherein
- a groove (6) for accommodating a pane runs parallel to the first pane contact surface (2.1) and the second pane contact surface (2.2) between the first glazing interior surface (3.1) and the second glazing interior surface (3.2),
- at least one tongue (18) is situated above the first glazing interior surface (3.1) and/or the second glazing interior surface (3.2),
- at least one lateral flank (7) of the groove (6) comprises the tongue (18),
**characterized in that**
- the tongue (18) and the polymeric main body (1) are formed in one piece.

2. Spacer (I) for triple insulating glazing units according to claim 1, wherein the tongue (18) and the polymeric main body (1) are coextruded.

3. Spacer (I) for triple insulating glazing units according to claim 1 or 2, wherein the spring deflection path of the tongue (18) lies inside a free space (19) between the tongue (18) and the first glazing interior surface (3.1) or the second glazing interior surface (3.2).

4. Spacer (I) for triple insulating glazing units according to one of claims 1 through 3, wherein the polymeric main body (1) includes at least one hollow chamber (5), preferably at least one first hollow chamber (5.1), which is adjacent the first glazing interior surface (3.1), and one second hollow chamber (5.2), which is adjacent the second glazing interior surface (3.2).

5. Spacer (I) for triple insulating glazing units according to one of claims 1 through 4, wherein an insulating film (12) is applied on the outer surface (4) of the polymeric main body (1), which film includes at least one polymeric layer as well as one metallic layer or a ceramic layer, preferably at least two metallic layers and/or ceramic layers, which are alternatingly arranged with at least one polymeric layer (2b).

6. Spacer (I) for triple insulating glazing units according to one of claims 1 through 5, wherein the polymeric main body (1) contains a desiccant (11), preferably silica gels, molecular sieves, CaCl₂, Na₂SO₄, activated carbon, silicates, bentonites, zeolites, and/or mixtures thereof.

7. Spacer (I) for triple insulating glazing units according to one of claims 1 through 6, wherein the first glazing interior surface (3.1) and/or the second glazing interior surface (3.2) has at least one, preferably a plurality of openings (8), which connect the hollow chamber (5) to the interpane spaces (17.1, 17.2).

8. Spacer (I) for triple insulating glazing units according to one of claims 1 through 7, wherein the polymeric main body (1) contains polyethylene (PE), polycarbonates (PC), polypropylene (PP), polystyrene, polybutadiene, polynitriles, polyesters, polyurethanes, polymethyl methacrylates, polyacrylates, polyamides, polyethylene terephthalate (PET), polybutylene terephthalate (PBT), preferably acrylonitrile butadiene styrene (ABS), acrylonitrile styrene acrylester (ASA), acrylonitrile butadiene styrene/polycarbonate (ABS/PC), styrene acrylonitrile (SAN), PET/PC, PBT/PC, and/or copolymers or mixtures thereof.

9. Spacer (I) for triple insulating glazing units according to one of claims 1 through 8, wherein the material composition of the tongue (18) corresponds to the material composition of the polymeric main body (1).

10. Spacer (I) for triple insulating glazing units according to one of claims 1 through 8, wherein the tongue (18) contains polyethylene (PE), polycarbonates (PC), polystyrene, polybutadiene, polynitriles, polyesters, polyurethanes, polymethyl methacrylates, polyacrylates, polyamides, polyethylene terephthalate (PET), polybutylene terephthalate (PBT), acrylonitrile butadiene styrene (ABS), acrylonitrile styrene acrylester (ASA), acrylonitrile butadiene styrene/polycarbonate (ABS/PC), styrene acrylonitrile (SAN), polypropylene (PP), PET/PC, PBT/PC, thermoplastic polyurethane (TPU), ethylene propylene diene rubber (EPDM), and/or copolymers or mixtures thereof, preferably thermoplastic polyurethane (TPU), ethylene propylene diene rubber (EPDM), and/or copolymers or mixtures thereof.

11. Insulating glazing unit comprising at least one first pane (13), one second pane (14), and one third pane (15), and one peripheral spacer (I) surrounding the panes according to one of claims 1 through 10,
wherein
- the first pane (13) contacts the first pane contact surface (2.1),
- the second pane (14) contacts the second pane contact surface (2.2), and
- the third pane (15) is inserted into the groove (6) of the spacer (I).

12. Insulating glazing unit according to claim 11, wherein the third pane (15) is inserted into the groove (6) via an insert (9) and the insert (9) preferably includes an elastomer, particularly preferably ethylene propylene diene rubber.

13. Insulating glazing unit according to one of claims 11 through 12, wherein a gasket (10) is mounted between the first pane (13) and the first pane contact surface (2.1) and/or the second pane (14) and the second pane contact surface (2.2) and the gasket (10) preferably contains a polymer or silane-modified polymer, particularly preferably organic polysulfides, silicones, room temperature vulcanizing silicone rubber, high temperature vulcanizing silicone rubber, peroxide vulcanizing silicone rubber, and/or addition vulcanizing silicone rubber, polyurethanes, butyl rubber, and/or polyacrylates.

14. Insulating glazing unit according to one of claims 11 through 13, wherein the first pane (13), the second pane (14), and/or the third pane (15) preferably contain glass and/or polymers, preferably quartz glass, borosilicate glass, soda lime glass, polymethyl methacrylate, and/or mixtures thereof.

15. Method for producing an insulating glazing unit according to one of claims 11 through 14, wherein at least
a) the first pane (13) is abutted against the first pane contact surface (2.1) of the spacer (I), or the second pane (14) is abutted against the second pane contact surface (2.2) of the spacer (I),
b) the third pane (15) is pushed into the groove (6) of the spacer (I) via the tongue (18),
c) the first pane (13) is abutted against the first pane contact surface (2.1) of the spacer (I), or the second pane (14) is abutted against the second pane contact surface (2.2) of the spacer (I), and
d) the arrangement comprising at least the first pane (13), the second pane (14), the third pane (15), and the spacer (I) is pressed together.

16. Method according to claim 15, wherein the interpane spaces (17.1, 17.2) between the first pane (13) and the third pane (15) as well as between the second pane (14) and the third pane (15) are filled with a protective gas.

17. Use of a spacer (I) according to one of claims 1 through in triple insulating glazing units.

## Revendications

1. Entretoise (I) pour vitrages à triple isolation au moins comportant un corps de base polymère (1) comportant une première surface de contact de vitre (2.1) et une deuxième surface de contact de vitre (2.2) s'étendant parallèlement à celle-ci, une première surface d'espace intérieur de vitrage (3.1), une deuxième surface d'espace intérieur de vitrage (3.2) et une surface extérieure (4),
dans laquelle
- une rainure (6) pour la réception d'une vitre s'étend parallèlement à la première surface de contact de vitre (2.1) et à la deuxième surface de contact de vitre (2.2) entre la première surface d'espace intérieur de vitrage (3.1) et la deuxième surface d'espace intérieur de vitrage (3.2) ;
- au moins un ressort (18) se trouve au-dessus de la première surface d'espace intérieur de vitrage (3.1) et/ou de la deuxième surface d'espace intérieur de vitrage (3.2) ;
- au moins un flanc latéral (7) de la rainure (6) comporte le ressort (18),
**caractérisée par le fait que**
- le ressort (18) et le corps de base polymère (1) sont formés d'un seul tenant.

2. Entretoise (I) pour vitrages à triple isolation selon la revendication 1, dans laquelle le ressort (18) et le corps de base polymère (1) sont coextrudés.

3. Entretoise (I) pour vitrages à triple isolation selon l'une des revendications 1 ou 2, dans laquelle la course de ressort du ressort (18) se trouve à l'intérieur d'un espace libre (19) entre le ressort (18) et la première surface d'espace intérieur de vitrage (3.1) ou la deuxième surface d'espace intérieur de vitrage (3.2).

4. Entretoise (I) pour vitrages à triple isolation selon l'une des revendications 1 à 3, dans laquelle le corps de base polymère (1) contient au moins une chambre creuse (5), de préférence au moins une première chambre creuse (5.1), qui est adjacente à la première surface d'espace intérieur de vitrage (3.1), et une deuxième chambre creuse (5.2), qui est adjacente à la deuxième surface d'espace intérieur de vitrage (3.2).

5. Entretoise (I) pour vitrages à triple isolation selon l'une des revendications 1 à 4, dans laquelle une feuille isolante (12) est appliquée sur la surface extérieure (4) du corps de base polymère (1), laquelle comporte au moins une couche polymère ainsi qu'une couche métallique ou une couche céramique, de préférence au moins deux couches métalliques et/ou couches céramiques, qui sont disposées de façon alternée avec au moins une couche polymère (2b).

6. Entretoise (I) pour vitrages à triple isolation selon l'une des revendications 1 à 5, dans laquelle le corps de base polymère (1) contient un agent desséchant (11), de préférence des gels de silice, des tamis moléculaires, CaCl₂, Na₂SO₄, du charbon actif, des silicates, des bentonites, des zéolithes et/ou des mélanges de ceux-ci.

7. Entretoise (I) pour vitrages à triple isolation selon l'une des revendications 1 à 6, dans laquelle la première surface d'espace intérieur de vitrage (3.1) et/ou la deuxième face d'espace intérieur de vitrage (3.2) présentent au moins une, de préférence plusieurs ouvertures (8), qui relient la chambre creuse (5) avec les espaces intermédiaires de vitre (17.1, 17.2).

8. Entretoise (I) pour vitrages à triple isolation selon l'une des revendications 1 à 7, dans laquelle le corps de base polymère (1) contient du polyéthylène (PE), des polycarbonates (PC), du polypropylène (PP), du polystyrène, du polybutadiène, des polynitriles, des polyesters, des polyuréthanes, des poly(méthacrylates de méthyle), des polyacrylates, des polyamides, du poly(téréphtalate d'éthylène) (PET), du poly(téréphtalate de butylène) (PBT), de préférence de l'acrylonitrile-butadiène-styrène (ABS), de l'acrylester-styrène-acrylonitrile (ASA), de l'acrylonitrile-butadiène-styrène/polycarbonate (ABS/PC), du styrène-acrylonitrile (SAN), PET/PC, PBT/PC et/ou des copolymères ou des mélanges de ceux-ci.

9. Entretoise (I) pour vitrages à triple isolation selon l'une des revendications 1 à 8, dans laquelle la composition de matière du ressort (18) correspond à la composition de matière du corps de base polymère (1).

10. Entretoise (I) pour vitrages à triple isolation selon l'une des revendications 1 à 8, dans laquelle le ressort (18) contient du polyéthylène (PE), des polycarbonates (PC), du polystyrène, du polybutadiène, des polynitriles, des polyesters, des polyuréthanes, des poly(méthacrylates de méthyle), des polyacrylates, des polyamides, du poly(téréphtalate d'éthylène) (PET), du poly(téréphtalate de butylène) (PBT), de l'acrylonitrile-butadiène-styrène (ABS), de l'acrylester-styrène-acrylonitrile (ASA), de l'acrylonitrile-butadiène-styrène/polycarbonate (ABS/PC), du styrène-acrylonitrile (SAN), du polypropylène (PP), PET/PC, PBT/PC, du polyuréthane thermoplastique (TPU), du caoutchouc éthylène-propylène-diène (EPDM) et/ou des copolymères ou des mélanges de ceux-ci, de préférence du polyuréthane thermoplastique (TPU), du caoutchouc éthylène-propylène-diène (EPDM) et/ou des copolymères ou des mélanges de ceux-ci.

11. Vitrage isolant au moins comportant une première vitre (13), une deuxième vitre (14) et une troisième vitre (15) et une entretoise (I) périphérique entourant les vitres, selon l'une des revendications 1 à 10,
dans lequel :
- la première vitre (13) s'applique sur la première surface de contact de vitre (2.1) ;
- la deuxième vitre (14) s'applique sur la deuxième surface de contact de vitre (2.2) ; et
- la troisième vitre (15) est introduite dans la rainure (6) de l'entretoise (I).

12. Vitrage isolant selon la revendication 11, dans lequel la troisième vitre (15) est introduite dans la rainure (6) par l'intermédiaire d'un insert (9) et l'insert (9) comporte de préférence un élastomère, de manière particulièrement préférée du caoutchouc éthylène-propylène-diène.

13. Vitrage isolant selon l'une des revendications 11 et 12, dans lequel un joint (10) est appliqué entre la première vitre (13) et la première surface de contact de vitre (2.1) et/ou la deuxième vitre (14) et la deuxième surface de contact de vitre (2.2) et le joint (10) comporte de préférence un polymère ou un polymère modifié par silane, de manière particulièrement préférée des polysulfures organiques, des silicones, du caoutchouc de silicone réticulant à température ambiante, du caoutchouc de silicone réticulant à haute température, du caoutchouc de silicone réticulé par peroxyde et/ou du caoutchouc de silicone réticulé par addition, des polyuréthanes, du caoutchouc butyle et/ou des polyacrylates.

14. Vitrage isolant selon l'une des revendications 11 à 13, dans lequel la première vitre (13), la deuxième vitre (14) et/ou la troisième vitre (15) contiennent de préférence du verre et/ou des polymères, de préférence du verre de quartz, du verre borosilicaté, du verre sodocalcique, du poly(méthacrylate de méthyle) et/ou des mélanges de ceux-ci.

15. Procédé de fabrication d'un vitrage isolant selon l'une des revendications 11 à 14, dans lequel au moins
a) la première vitre (13) est appliquée sur la première surface de contact de vitre (2.1) de l'entretoise (I) ou la deuxième vitre (14) est appliquée sur la deuxième surface de contact de vitre (14) de l'entretoise (I) ;
b) la troisième vitre (15) est introduite dans la rainure (6) de l'entretoise (I) par l'intermédiaire du ressort (18) ;
c) la première vitre (13) est appliquée sur la première surface de contact de vitre (2.1) de l'entretoise (I) ou la deuxième vitre (14) est appliquée sur la deuxième surface de contact de vitre (2.2) de l'entretoise (I) ; et
d) l'agencement au moins comportant la première vitre (13), la deuxième vitre (14), la troisième vitre (15) et l'entretoise (I), est pressé ensemble.

16. Procédé selon la revendication 15, dans lequel les espaces intermédiaires de vitre (17.1, 17.2) entre la première vitre (13) et la troisième vitre (15) ainsi qu'entre la deuxième vitre (14) et la troisième vitre (15) sont remplis d'un gaz protecteur.

17. Utilisation d'une entretoise (I) selon l'une des revendications 1 à 10 dans des vitrages à triple isolation.
